# EUROPÄISCHE PATENTSCHRIFT

(11) **EP 0 201 043 B1**
(45) Veröffentlichungstag und Bekanntmachung des Hinweises auf die Patenterteilung: **26.07.1989**
(21) Anmeldenummer: 86105967.3
(22) Anmeldetag: 30.04.1986
(51) Int. Cl.: B65D 3/26, B65D 8/18

(54) **Behälter aus Karton od.dgl.**
Container made of carton or the like
Récipient en carton ou similaire

(30) Priorität: 08.05.1985 DE 3516504
(43) Veröffentlichungstag der Anmeldung: 17.12.1986
(73) Patentinhaber: UNILEVER N.V., 3013 AL Rotterdam (NL); UNILEVER PLC, London EC4P 4BQ (GB)
(72) Erfinder: Heubuch, Remigius, D-8969 Dietmannsried (DE)
(74) Vertreter: Hutzelmann, Gerhard

(56) Entgegenhaltungen:
- LU-A- 71 896
- US-A- 2 909 312
- US-A- 3 300 118
- US-A- 3 402 876
- US-A- 4 113 101

## Beschreibung

Die Erfindung betrifft einen dosenförmigen Be- _{'}. hälter mit einem aus Karton od. dgl. gewickelten und entlang einer Längsnaht verschlossenen Mantel sowie zwei stimseitigen Verschlußteilen, die aus Kunststoff od. dgl. bestehen, eine U-förmige Aufnahmerille für die beiden Mantelenden aufweisen und an der Innenseite des Mantels anliegen und mit diesem verschweißt sind.

Derartige, z.B. aus der CH-PS 439 082 bekannte Behälter haben sich in der Praxis für vielerlei Anwendungsfälle bewährt. Sie können sehr dicht ausgebildet sein. Darüber hinaus ist aus der DE-OS 2 507 455 ein Behälter bekannt, der leicht zu öffnen ist. Beide Kriterien bei ein und demselben Behälter zu realisieren ist bisher nicht bekannt geworden und auch nur schwer durchzuführen. Aber gerade da setzt die vorliegende Erfindung ein.

Ihr liegt die Aufgabe zugrunde, einen Behälter der eingangs genannten Art zu schaffen, der sowohl sehr dicht ist als auch leicht geöffnet werden kann.

Diese Aufgabe wird erfindungsgemäß dadurch gelöst, daß an der Innenseite des mit einer siegelfähigen Schicht versehenen Mantels ein Aufreißfaden angesiegelt ist, dessen eines Ende durch die Längsnaht hindurch aus dem Behälterinneren herausgeführt ist, daß der Mantel im Bereich des Aufreißfadens an seiner Außenseite mit zwei parallel zueinander verlaufenden Schnittlinien versehen ist, die teilweise in das Mantelmaterial eindringen, daß die beiden Schnittlinien am im Bereich der Längsnaht außenliegenden Ende des Mantels V-förmig auseinander laufen und einen Abschnitt abteilen, der als Handgriff zum Aufreißen des Behälters dient, wobei der als Handgriff dienende Abschnitt geringfügig über die übrigen Abschnitte des Mantels vorsteht, und daß die beiden Schnittlinien im Bereich des in der Längsnaht liegenden Streifens des Mantels entlang der Form eines Dreiecks verlaufen, das unter dem Handgriff liegt und mit diesem versiegelt ist.

Durch die Verwendung der Kunststoff-Verschlußteile, deren Ausgestaltung und Verbindung mit dem Mantel wird einerseits eine sehr gute Dichtigkeit des Behälters erreicht, während andererseits durch den Aufreißfaden und die Art seiner Anbringung eine leichte Öffnungsmöglichkeit gegeben ist. Durch den dreieckförmigen Verlauf der Schnittlinien am innenliegenden Streifen ist erreicht, daß beim Abziehen des Handgriffs im innenliegenden Streifen eine Materialspaltung eintritt. Der Aufreißfaden verbleibt somit zwischen dem Handgriff und der abgespalteten Schicht des innenliegenden Streifens eingesiegelt. Damit ist sichergestellt, daß der Aufreißfaden beim Erfassen des Handgriffs mit erfaßt wird, wodurch ein völlig sicheres Öffnen des Behälters ermöglicht wird; durch das geringfügige Vorstehen des als Handgriff dienenden Abschnittes über die übrigen Abschnitte des Mantels kann der Handgriff noch leichter erfaßt werden. Im Bereich des Aufreißfadens und an den Mantelenden ist eine siegelfähige Beschichtung ohnehin notwendig; durch die vollflächige Schicht wird in vorteilhafter Weise eine völlige Abdichtung des Behälters erzielt.

Aus der US-A 2 909 312 ist zwar eine Verpackung bekannt mit einem AufreiBfaden an der Innenseite und Schnittlinien in Form von Perforationen. Dabei handelt es sich aber um eine vollständig aus Karton gefaltete Rechteckverpackung, bei der zwar die Perforationslinien am Ende des Zuschnittes V-förmig auseinanderlaufen. Darüber hinaus ist aber eine Querperforation vorgesehen, die auch das Aufreißband durchtrennt, wodurch beim Aufrei-Ben die innere Lage stehen bleibt und keine völlige Auftrennung der Verpackung erfolgt.

Bei der noch bekannt gewordenen US-A 4113 101 ist bei einem dosenförmigen Behälter ein Aufreißfaden vorgesehen, der allerdings nur bei sehr dünnem Wandmaterial ausreicht, um ein einwandfreies Öffnen zu ermöglichen; für dickeres Material - wie es für dichte Behälter benötigt wird - ist die Anordnung nur eines Aufreißstreifens nicht ausreichend. Darüber hinaus ist durch die Materialaussparung im Bereich des Aufreißiappens die Längsnaht so geschwächt, daß hier keine ausreichende Dichtigkeit und Festigkeit gewährleistet sind.

In der Zeichnung ist die Erfindung anhand eines Ausführungsbeispiels veranschaulicht. Dabei zeigen:
Fig. 1 ein Schaubild eines Behälters mit einem Mantel aus Karton sowie zwei Verschlußteilen aus Kunststoff,
Fig. 2 einen Längsschnitt durch den Behälter und
Fig. 3 eine Ansicht eines flachliegenden Kartonzuschnittes zum Herstellen des Behältermantels.

In Fig. 1 ist ein im Querschnitt ovaler Behälter 1 dargestellt, dessen Mantel 2 aus einem rechteckigen Kartonzuschnitt 3(Fig.3) gewickelt und entlang einer Längsnaht 4 verschlossen ist. Der Behälter 1 weist zwei stirnseitige VerschluBteile 5 auf, die identisch ausgebildet sind. Wie besonders aus Fig. 2 ersichtlich, sind diese Verschlußteile 5 topfförmig ausgebildet und ragen mit ihrem Boden in den Behälter 1 hinein. Der Rand der Verschlußteile 5 ist als U-förmige Aufnahmerille 6 für die beiden Mantelenden ausgebildet. Je nachdem, ob nur die innere Seite des Mantels oder dessen beide Seiten siegelfähig beschichtet sind, wird nur die Innenseite oder die Innen- und die Außenseite des Mantelendes mit dem entsprechenden Schenkel der U-förmigen Aufnahmerille 6 verschweißt. Etwa in der Mitte des Behältermantels ist an dessen Innenseite ein Aufreißfaden 7 angesiegelt, der durch die Längsnaht 4 aus dem Behälter herausgeführt ist. Diesem Aufreißfaden gegenüberliegend sind an der Außenseite des Mantels 2 zwei Schnittlinien 8 und 9 vorgesehen, die parallel zueinander verlaufen und nur zum Teil in die Mantelwand eindringen. Diese beiden Schnittlinien laufen am im Bereich der Längsnaht 4 außenliegenden Ende des Mantels 2 V-förmig auseinander und teilen einen als Handgriff 10 dienenden Abschnitt ab. Dieser Handgriff 10 steht etwas über die Schnittkante des Mantels vor, so daß er zum Aufreißen des Mantels leicht erfaßt werden kann. Der Aufreißfaden 7 ist mit diesem Handgriff 10 an der Innenseite versiegelt, so daß die Aufreißkraft über den Handgriff auf den Faden übertragen wird.

Der in Fig. 3 dargestellte Zuschnitt 3 zum Herstellen des Mantels 2 hat zur Bildung der Längsnaht einen Streifen 11, der beim Wickeln des Mantels auf die Innenseite zu liegen kommt. Er ist vom übrigen Zuschnitt durch eine Prägelinie 12 abgeteilt, entlang welcher der Streifen 11 nach hinten geprägt ist, wodurch beim fertig gewickelten Mantel dieser Streifen um die Materialstärke an der Behälterinnenseite vorsteht, während die beiden einander benachbarten Endabschnitte des Mantels auf der Außenseite fluchten. Im Bereich dieses Streifens 11 verlaufen die beiden Schnittlinien 8 und 9 entlang der Form eines Dreiecks 13, welches beim fertigen Mantel unter dem Handgriff 10 liegt und mit diesem versiegelt ist. Beim Ablösen des Handgriffs wird entlang dieses Dreiecks das Zuschnittmaterial gleichzeitig gespaiten.

Beim Offnen des Behälters reißt der Aufreißfaden den Mantel entlang der beiden Schnittlinien 8 und 9 auf, wobei durch die vorherige Materialspaltung im Bereich des Streifens 11 eine völlige Trennung der beiden Behälterabschnitte erfolgt.

## Patentansprüche

Dosenförmige Behälter mit einem aus Karton od. dgl. gewickelten und entlang einer durch einen überlappten Streifen (11) gebildeten Längsnaht verschlossenen Mantel (2) sowie zwei stirnseitigen Verschlußteilen (5), die aus Kunststoff od. dgl. bestehen, eine U-förmige Aufnahmerille (6) für die beiden Mantelenden aufweisen und an der Innenseite des Mantels anliegen und mit diesem verschweißt sind, dadurch gekennzeichnet, daß an der Innenseite des mit einer siegelfähigen Schicht versehenen Mantels (2) ein durchgehender Aufreißfaden (7) angesiegelt ist, dessen eines Ende durch die Längsnaht (4) hindurch aus dem Behälterinneren herausgeführt ist, daß der Mantel (2) im Bereich des Aufreißfadens (7) an seiner Außenseite mit zwei parallel zueinander verlaufenden Schnittlinien (8, 9) versehen ist, die teilweise in das Mantelmaterial eindringen, daß die beiden Schnittlinien (8, 9) am im Bereich der Längsnaht (4) außenliegenden Ende des Mantels (2) V-förmig auseinander laufen und einen Abschnitt abteilen, der als Handgriff (10) zum Aufreißen des Behälters (2) dient und der geringfügig über die Schnittkante des Mantels (2) vorsteht, und daß die beiden Schnittlinien (8, 9) im Bereich des in der Längsnaht (4) liegenden Streifens (11) des Mantels (2) entlang der Form eines Dreiecks (13) verlau- - fen, das unter dem Handgriff (10) liegt und mit diesem versiegelt ist.

## Claims

Can-shaped container with a body (2), that is wound from board or a similar material and is closed along a longitudinal seam formed by an overlapped strip (11), and two end closures (5), that are made from plastic or a similar material, have a U-shaped groove (6) to accommodate the two ends of the body and rest against the inside surface of the body, to which they are sealed, wherein a continuous tear thread (7) is sealed to the inside of the body (2) covered with a sealable layer, one end of which projects out of the inside of the container through the longitudinal seam (4), wherein the body (2) has two cut lines (8, 9) on the outside in the area of the tear thread (7) which run parallel to each other and penetrate the material of the body to some extent, wherein the two cut lines (8, 9) diverge to form a V-shape at the end of the body (2) which is on the outside in the area of the longitudinal seam (4) and define a section which serves as a handle (10) for tearing open the container (2) and projects slightly beyond the the cut edge of the body (2), and wherein the two cut lines (8, 9) form a triangle (13) in the area of the strip (11) of the body (2) in the longitudinal seam (4), which is located underneath the handle (10) and is sealed to the same.

## Revendications

Conteneur en forme de boîte comportant une enveloppe (2), constituée de carton ou d'un matériau similaire et fermée le long d'une soudure longitudinale constitué d'une bande (11) mise en recouvrement, ainsi que deux pièces frontales de fermeture (5) qui sont constituées de matière plastique ou d'une matière similaire, présentent une rainure (6) de réception en forme de U pour les deux extrémités d'enveloppe et sont disposées sur la face intérieure de l'enveloppe et soudées avec celle-ci, caractérisé en ce que sur la face intérieure de l'enveloppe (2) qui comporte une couche susceptible d'être scellée est scellé un fil (7) de déchirement, dont une extrémité est amenée vers l'extérieur à partir de l'intérieur du conteneur à travers la soudure longitudinale (4), en ce que l'enveloppe (2), dans la zone du fil (7) de déchirement, comporte sur sa face extérieure deux lignes de découpe (8, 9) s'étendant parallèlement l'une à l'autre, qui pénètrent partiellement dans la matière d'enveloppe, en ce que les deux lignes de découpe (8, 9) s'écartent l'une de l'autre, en forme de V à l'extrémité extérieure de l'enveloppe (2) dans la zone de la soudure longitudinale (4) et délimitent une partie qui sert de poignée (10) pour déchirer le conteneur (2) et qui fait légèrement saillie au-dessus du bord de l'enveloppe (2), et en ce que les deux lignes de découpe (8, 9), le long de la zone de la bande (11) de l'enveloppe (2) située dans la soudure longitudinale (4), présentent un tracé en forme de triangle (13), qui est situé au-dessous de la poignée (10) et qui est scellé avec elle.
